# EUROPÄISCHE PATENTSCHRIFT

(11) **EP 0 893 958 B1**
(45) Veröffentlichungstag und Bekanntmachung des Hinweises auf die Patenterteilung: **29.03.2000**
(21) Anmeldenummer: 97920666.1
(22) Anmeldetag: 12.04.1997
(51) Int. Cl.: A46D 1/00, D02G 1/14

(54) **BÜRSTE ZUR ZAHNFLEISCHMASSAGE UND ZAHNREINIGUNG UND VERFAHREN ZUR HERSTELLUNG DER BORSTEN EINER SOLCHEN BÜRSTE**
BRUSH FOR GUM MASSAGE AND TOOTH CLEANING AND PROCESS FOR PRODUCING THE BRISTLES OF SUCH A BRUSH
BROSSE POUR MASSER LA GENCIVE ET BROSSER LES DENTS ET PROCEDE PERMETTANT DE PRODUIRE DES SOIES CONVENANT A UNE BROSSE DE CE TYPE

(30) Priorität: 17.04.1996 DE 19615098
(43) Veröffentlichungstag der Anmeldung: 03.02.1999
(73) Patentinhaber: CORONET-WERKE GmbH, 69483 Wald-Michelbach (DE)
(72) Erfinder: WEIHRAUCH, Georg, D-69749 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9701839
(87) Internationale Veröffentlichungsnummer: WO9738603

(56) Entgegenhaltungen:
- DE-A- 3 514 600
- DE-A- 4 314 692
- DE-A- 4 417 548
- DE-U- 29 501 338
- US-A- 2 317 485
- US-A- 3 118 527
- US-A- 3 425 206
- US-A- 3 505 163
- US-A- 5 195 546

## Beschreibung

Die Erfindung betrifft eine Bürste zur Zahnfleischmassage und Zahnreinigung, bestehend aus einem Borstenträger mit Griff und am Borstenträger einzeln oder in Bündeln befestigten Borsten aus Kunststoff.

Zur Mundhygiene gehört heute nicht nur die Zahnreinigung, sondern gleichermaßen auch die Zahnfleischmassage zur Vorbeugung von Gingivitis, Paradontose etc.. Zahnbürsten üblicher Art, ob manuell oder elektrisch angetrieben, erfüllen zwar die Aufgabe der Zahnreinigung hinreichend, nicht jedoch die der Zahnfleischmassage, insbesondere wenn beide Wirkungen auf einer einzigen Bewegungsbahn erzielt werden sollen. So sind für die Zahnreinigung, insbesondere auch der Interdentalräume, die Borstenenden besonders wirksam, für die Zahnfleischmassage aber häufig zu aggressiv, insbesondere wenn sie nicht einwandfrei verrundet oder durch Benutzung bereits abgeflacht sind. Für die Zahnfleischmassage hingegen sollten der Andruck und die Bewegungsbahn so gewählt werden, daß sich die Borsten umlegen und mit ihrer Mantelfläche eine Art Streichmassage bewirken. In dieser Lage sind sie aber wiederum für die Zahnreinigung weit weniger wirksam und für die Reinigung der Interdentalräume sogar untauglich.

Eine effektive Zahnfleischmassage ist deshalb nur mit Spezialgeräten möglich, deren Arbeitsfläche in der Regel aus gummielastischen Materialien besteht und noppenartig profiliert ist (GB 398 919, US 1 892 068). Diese Geräte sind nun wieder für die Zahnreinigung völlig ungeeignet. Es sind deshalb für eine vollständige Mundhygiene jedenfalls zwei Arbeitsgänge durchzuführen, gegebenenfalls sogar zwei verschiedene Geräte zu verwenden. Dies ist umständlich mit der Folge, daß sich solche Zahnfleischmassagegeräte nicht einführen konnten.

Aus der Praxis sind ferner Zahnbürsten bekannt, deren Borstenbesatz den unterschiedlichen Zielrichtungen beim Putzen der Zähne und Massieren des Zahnfleischs angepaßt ist. Eine solche Zahnbürste weist einen vergleichsweise harten mittleren Besatz und im Außenbereich flexiblere Massageborsten auf. Hierbei handelt es sich zwangsläufig um einen Kompromiß, wobei die Zuweisung der unterschiedlichen Borstenbereiche zu den ihnen zugeordneten Behandlungsbereichen -Zahn oder Zahnfleisch- durch den Benutzer nicht ohne weiteres möglich ist. Zudem wird dieser Kompromiß jeweils durch Minderung der einen Wirkung auf Kosten der anderen geschlossen.

Diesem Prinzip folgt eine bekannte Zahnbürste (DE-U-295 01 338), bei der neben üblichen geradlinigen Borsten Polfäden am Borstenträger befestigt sind. Polfäden sind schlaffe Textilfasern, die bei dieser Zahnbürste durch thermisches Schrumpfen gekräuselt sind. Diese Polfäden können keine Reinigungswirkung wie Borsten entfalten.

Der Erfindung liegt die Aufgabe zugrunde, eine Bürste zur Zahnfleischmassage vorzuschlagen, die gleichermaßen effektiv die Zahnreinigung besorgt.

Diese Aufgabe wird erfindungsgemäß dadurch gelöst, daß die Borsten unter Bildung ausgeprägter, warzenartiger Wellenscheitel mit kurzer Wellenlänge quer zur ihrer Achse gewellt sind.

Die erfindungsgemäß ausgebildete Borste weist, wie jede herkömmliche Borste ein verrundetes Arbeitsende auf, das gleichermaßen für die Zahnreinigung und für die Zahnfleischmassage -dabei als eine Art Massagefinger- wirkt. Hinzukommt, daß beim nicht zu vermeidenden Umlegen der Borste die warzenartigen Wellenscheitel in ähnlicher Weise wirken wie die Borstenenden, und zwar sowohl bei der Zahnreinigung, als auch bei der Massage des Zahnfleischs. Bei entsprechendem Andruck des Borstenbesatzes, bei dem sich die Borsten umlegen, sind also an jeder einzelnen im Eingriff befindlichen Borste zugleich mehrere Wellenscheitel reinigend und/oder massierend wirksam. Es lassen sich also in einem Arbeitsgang mit einem einzigen Gerät die für eine einwandfreie Mundhygiene notwendigen Maßnahmen durchführen.

Aufgrund der Wellung der Borsten werden labyrinthartige Kanäle zwischen den einzelnen Borsten gebildet, in denen Zahnpflegemittel hervorragend gespeichert werden. Dies gilt insbesondere für die heute häufig verwendeten Gele, die in die Zwischenräume beim Auftragen eingedrückt werden können. Bei Zahnbürsten mit herkömmlichem Borstenbesatz tropfen solche Gele aufgrund ihrer geringen Viskosität häufig ab und führen zu entsprechenden Verlusten. Andererseits kann eine solche Bürste leicht ausgespült werden und die Borsten und Borstenzwischenräume trocknen auch schnell ab, so daß sich Schmutz und Bakterien nicht einnisten können.

In bevorzugter Ausführung sind die Borsten in zwei oder mehr Ebenen gewellt, wodurch sichergestellt ist, daß unabhängig davon, wie sich die Borste beim Putzen umlegt, stets warzenartige Wellenscheitel in Wirkung treten.

Während bei einem üblichen Kreisquerschnitt einer Borste die Wellenscheitel mehr oder weniger abgerundet sind, können bei einem von der Kreisform abweichenden Querschnitt einerseits bevorzugte Biegeebenen erzeugt werden, andererseits die Wellenscheitel stärker ausgeprägt werden. So können die Borsten beispielsweise einen ovalen Querschnitt, vorzugsweise aber einen polygonalen Querschnitt mit abgerundeten Längskanten aufweisen. Als polygonaler Querschnitt bietet sich insbesondere ein kreuzförmiger Querschnitt an.

Die Wirkung der erfindungsgemäß ausgebildeten Borsten läßt sich ferner durch die Geometrie der einzelnen Welle beeinflussen. Beispielsweise kann die Wellenlänge das 1-bis 10-fache des Borstendurchmessers betragen, liegt aber vorteilhafterweise zwischen dem 1- und 5-fachen. In bevorzugter Ausführungsform ist die Wellenlänge kleiner als das 2-fache des Borstendurchmessers.

Ferner sollte die Wellenhöhe, d.h. der Abstand gegenüberliegender Wellenscheitel, möglichst klein sein. Vorzugsweise beträgt er das 1,2- bis 2-fache des Borstendurchmessers.

Schließlich ist auch die Form des Wellenscheitels von Bedeutung, wobei winklig ausgeprägte Wellenscheitel gegenüber abgerundeten bevorzugt sind.

Es ist zwar bei Drahtbürsten und -pinseln bekannt, die verwendeten Drahtstifte zu wellen, doch stehen hierbei Stabilitätsgründe und die Abrasivwirkung im Vordergrund (US 1 178 179, DE-U-79 06 716). Ferner sind Haarnadel-Borsten bekannt (US 2 511 004), die aus Kunststoff bestehen, jedoch in ihrer Form der Naturborste möglichst nahe kommen sollen. Diese Borsten sind langwellig profiliert und an ihren Enden zugespitzt. Sie sind in erster Linie für Pinsel und Malerbürsten bestimmt. Die Herstellung dieser Borsten erfolgt dadurch, daß ausgehend von einem Endlosmonofil dieses in gleichmäßigen Abständen durch Zugkräfte eingeschnürt wird. Anschließend werden die Borsten zugeschnitten, und zwar jeweils im Bereich der Einschnürung, so daß eine einzelne Borste mit zwei spitz zulaufenden Enden gebildet ist. Diese Einzelborste wird anschließend durch rechtwinklig zueinanderstehende Formrollen-Paare, die auf Abstand angeordnet sind, hindurchgeführt. Um ein axiales Verdrehen der Borste bei Einwirken der Umformkräfte zu vermeiden, soll das Umformen unter gleichzeitiger Anwendung von Wärme erfolgen. Dies ist bei Borsten absolut unzuträglich, denn bei der Bildung der Borsten aus Endlosmonofilen werden die Monofile verstreckt, gegebenenfalls noch thermisch stabilisiert, um die Makromoleküle auszurichten und dadurch der Borste die erforderliche Flexibilität bei ausreichender Steifigkeit zu verleihen. Diese Eigenschaften gehen bei einer nachträglichen thermischen Behandlung aufgrund der Reorientierung verloren.

Bei der Herstellung schlaffer Textilfasern ist es bekannt (US-A-3 425 206), ein Multifilament, das abschnittsweise gekräuselt ist, durch verzahnte Formrollen zu ziehen, um das Garn zu krimpen. Dabei kommt es weder auf die Exaktheit der Krimpung, noch auf die Lage gegenüber der Garnachse an.

Der Erfindung liegt die Aufgabe zugrunde, ein Verfahren zur Herstellung der erfindungsgemäß ausgebildeten Borsten vorzuschlagen, bei dem die vorgenannten Nachteile vermieden werden.

Das erfindungsgemäße Verfahren zeichnet sich deshalb dadurch aus, daß ein Kunststoff-Endlosmonofil durch die Formrollen hindurchgeführt und hinter den Formrollen auf einer Spule aufgewickelt wird, wobei das Monofil mit Bezug auf seine Achse durch die Spulen verdrehsicher gehalten wird, und daß die Borsten durch Ablängen des gewellten Endlosmonofils hergestellt werden.

Vorzugsweise wird das Endlosmonofil mittels der Formrollen von einer Spule abgezogen. Stattdessen ist es aber auch möglich, das Endlosmonofil nach seiner Erzeugung in einem Extruder den Formrollen zuzuführen. Die Wellung erfolgt ohne zusätzliche Wärmezufuhr von außen.

Vorzugsweise wird das Monofil zwischen wenigstens zwei mit geringstmöglichem Abstand unmittelbar hintereinanderliegenden Formrollen-Paaren hindurchgeführt, um die ausgeprägten Wellenscheitel irreversibel einzuformen.

Wird das Monofil zwischen zwei Formrollen-Paaren mit paarweise winklig zueinander angeordneten Achsen hindurchgeführt, so läßt sich eine Wellung in zwei Ebenen erreichen. In gleicher Weise ist mittels drei Formrollen-Paaren mit paarweise winklig zueinander stehenden Achsen eine Wellung in drei Ebenen möglich.

Stattdessen können gleichzeitig mehrere Kunststoff-Endlosmonofile mit Abstand nebeneinander geführt mittels der Formrollen von einer Spule abgezogen und hinter den Formrollen auf einer Spule aufgewickelt werden, wobei auch hier das einzelne Monofil mit Bezug auf seine Achse verdrehsicher gehalten wird.

In bevorzugter Ausführung ist vorgesehen, daß das Endlosmonofil zwischen Formrollenpaaren von 10 bis 20mm, deren Achsabstand voneinander etwa gleich groß ist, hindurchgeführt werden.

Nachstehend ist die Erfindung anhand einiger in der Zeichnung wiedergegebener Ausführungsbeispiele beschrieben. In der Zeichnung zeigen:
- Figur 1: eine abgebrochene Seitenansicht einer Bürste zur Zahnfleischmassage und Zahnreinigung;
- Figur 2: eine schematische Ansicht der Arbeitsweise der Bürste am Gebiß;
- Figur 3: eine vergrößerte Teilansicht einer Borste der Bürste bei der Zahnfleischmassage;
- Figur 4: einen Längsabschnitt einer gewellten Borste;
- Figur 5: einen Querschnitt der Borste gemäß Figur 4;
- Figur 6: einen Längsabschnitt einer Borste mit einer anderen Wellenform;
- Figur 7: einen Längsabschnitt einer Borste mit einer Wellenform ähnlich Figur 4;
- Figur 8: einen Längsabschnitt einer Borste mit einer weiteren abgewandelten Wellenform;
- Figur 9 bis 12: verschiedene Querschnittsformen der Borste;
- Figur 13: eine schematische Seitenansicht einer Vorrichtung zur Herstellung der gewellten Borste und
- Figur 14: eine Draufsicht auf die Formrollen der Vorrichtung gemäß Figur 13.

In Figur 1 ist eine Bürste zur Zahnfleischmassage und Zahnreinigung gezeigt, die aus einem Griff 1, einem als Borstenträger dienenden Kopf 2 und einer Vielzahl einzeln stehender Borsten 3 gebildet ist. Die Borsten 3 können gegebenenfalls auch zu Bündeln oder Paketen zusammengefaßt sein. Sämtliche oder ein Teil der Borsten sind mit kurzer Wellenlänge gewellt. Ihre nutzungsseitigen Enden 4 können, wie beim gezeigten Ausführungsbeispiel, der Wellenform folgend aus der Borstenachse abgebogen sein.

Es ist ohne weiteres ersichtlich, daß die warzenartigen Wellenscheitel Wirkkanten bei der Zahnfleischmassage bilden, wie dies in Figur 2 angedeutet ist. Es wird deshalb bei der Zahnfleischmassage vorzugsweise ein solcher Andruck ausgeübt, daß die Borsten aus ihrer gestreckten Lage ausgelenkt werden und die Wellenscheitel zur Wirkung kommen. Beim Putzen der Zähne hingegen kann mit diesem oder einem verminderten Andruck gearbeitet werden, so daß sich die Borsten aufstellen und die nutzungsseitigen Enden 4 zur Wirkung kommen. Aufgrund der Krümmung an den nutzungsseitigen Enden werden insbesondere auch die Zahnzwischenräume wirksam gereinigt.

In Figur 3 ist eine Borste 3 während der Benutzung der Bürste in vergrößertem Maßstab gezeigt. Es ist ersichtlich, wie die warzenartigen Wellenscheitel nach Art von Massagenoppen auf das Zahnfleisch einwirken.

Figur 4 zeigt eine vergrößerte Teilansicht einer Borste 3, die gleichmäßig sinusförmig gewellt ist, so daß warzenartige Wellenscheitel 5 und Wellentäler 6 entstehen. Während die Wellenscheitel 5 die wirksamen Arbeitsflächen der Borste bilden, nehmen die Wellentäler 6 Zahnpflegemittel od. dgl. auf. Die Borste gemäß Figur 4 kann einen Querschnitt gemäß Figur 5 aufweisen, also in zwei senkrecht zueinander stehenden Ebenen gewellt sein, so daß sich auf der Hüllfläche der Borste warzenartige Wellenscheitel 5 in Richtung aller vier Koordinaten erstrecken.

In Figur 6 ist eine Borste mit abgewandelter Wellenform gezeigt. Die Wellenflanken verlaufen im wesentlichen geradlinig und die warzenartigen Wellenscheitel 5 weisen einen wesentlich kleineren Krümmungsradius auf. Bei dieser Ausführungsform entspricht die Wellenlänge etwa dem Borstendurchmesser, wie mit dem Buchstaben "D" angedeutet.

Figur 7 zeigt eine Borste ähnlich der Figur 4 mit einer Wellenlänge die etwa dem doppelten Borstendurchmesser entspricht. Figur 8 wiederum zeigt eine Borste mit relativ langgestreckter Welle und geradlinigen Flanken 7 und noch stärker ausgeprägten Wellenscheiteln 5 mit ganz geringem Krümmungsradius. Die Wellenlänge beträgt bei dieser Borste etwa das 4-fache des Borstendurchmessers.

In den Figuren 13 und 14 ist eine Vorrichtung zur Durchführung des erfindungsgemäßen Verfahrens schematisch angedeutet. Sie weist eine Vorratsspule 10 auf, auf der ein Endlosmonofil 11 aus Kunststoff aufgespult ist. Ferner weist sie eine Sammelspule 12 zur Aufnahme des gewellten Monofils 13 auf. Das Monofil 11 durchläuft drei hintereinander angeordnete Formrollen bzw. Formwalzen-Paare 14, 15 und 16, die an ihrem Umfang entsprechend der gewünschten Wellenform (Figuren 4 bis 8) profiliert sind. Die Achsen der Formrollenpaare 14, 15 und 16, von denen die Achsen wenigstens eines Paares angetrieben sind, sind unmittelbar hintereinander angeordnet, so daß sie sich gerade nicht berühren. Sie sind ferner um jeweils 60° gegeneinander gedreht, wie aus Figur 14 ersichtlich.

Die Formrollen weisen vorzugsweise einen Durchmesser von 10 bis 20mm auf und der Abstand ihrer Achsen voneinander, wie auch der Achsen der benachbarten Formrollenpaare 14, 15 und 16 ist nur unwesentlich, nämlich etwa um den Monofildurchmesser größer. Auf diese Weise wird ein gewelltes Monofil 13 erhalten, dessen Wellenscheitel in drei verschiedenen Axialebenen der Borste liegen.

## Patentansprüche

1. Bürste zur Zahnfleischmassage und Zahnreinigung, bestehend aus einem Borstenträger mit Griff (1) und am Borstenträger einzeln oder in Bündeln befestigten Borsten (3) aus Kunststoff-Monofil, dadurch gekennzeichnet, daß die Borsten (3) unter Bildung ausgeprägter, warzenartiger Wellenscheitel (5) und mit kurzer Wellenlänge quer zu ihrer Achse gewellt sind.

2. Bürste nach Anspruch 1, dadurch gekennzeichnet, daß die Borsten (3) in zwei oder mehr Ebenen gewellt sind.

3. Bürste nach Anspruch 1 oder 2, dadurch gekennzeichnet, daß die Borsten (3) einen von der Kreisform abweichenden Querschnitt aufweisen.

4. Bürste nach Anspruch 3, dadurch gekennzeichnet, daß die Borsten (3) einen ovalen Querschnitt aufweisen.

5. Bürste nach Anspruch 3, dadurch gekennzeichnet, daß die Borsten (3) einen polygonalen Querschnitt mit abgerundeten Längskanten aufweisen.

6. Bürste nach einem der Ansprüche 1 bis 5, dadurch gekennzeichnet, daß die Wellenlänge das 1- bis 10-fache des Borstendurchmessers, vorteilhafterweise das 1- bis 5-fache beträgt.

7. Bürste nach Anspruch 6, dadurch gekennzeichnet, daß die Wellenlänge vorzugsweise kleiner als das 2-fache des Borstendurchmessers ist.

8. Bürste nach einem der Ansprüche 1 bis 7, dadurch gekennzeichnet, daß die Wellenhöhe das 1,2- bis 2-fache des Borstendurchmessers beträgt.

9. Bürste nach einem der Ansprüche 1 bis 8, dadurch gekennzeichnet, daß zumindest die Wellenscheitel (5) winklig ausgeprägt sind.

10. Verfahren zur Herstellung von Borsten nach einem der Ansprüche 1 bis 9, mit wenigstens zwei zahnradartig zusammenwirkenden Formrollen, zwischen denen die Borste aus Kunststoff-Monofil hindurchgeführt und dabei gewellt wird, dadurch gekennzeichnet, daß ein Kunststoff-Endlosmonofil durch die Formrollen geführt und hinter den Formrollen auf einer Spule aufgewickelt wird, wobei das Monofil mit Bezug auf seine Achse verdrehsicher gehalten wird, und daß die Borsten durch Ablängen des gewellten Endlosmonofils erzeugt werden.

11. Verfahren nach Anspruch 10, dadurch gekennzeichnet, daß das Endlosmonofil von einer Spule mittels der Formrollen abgezogen wird.

12. Verfahren nach Anspruch 10, dadurch gekennzeichnet, daß das Endlosmonofil nach seiner Erzeugung in einem Extruder den Formrollen zugeführt wird.

13. Verfahren nach Anspruch 10, dadurch gekennzeichnet, daß das Monofil zwischen wenigstens zwei mit geringstmöglichen Abstand unmittelbar hintereinander liegenden Formrollen-Paaren hindurchgeführt wird.

14. Verfahren nach Anspruch 13, dadurch gekennzeichnet, daß das Monofil zwischen zwei Formrollen-Paaren mit paarweise winklig zueinander angeordneten Achsen hindurchgeführt wird.

15. Verfahren nach Anspruch 13, dadurch gekennzeichnet, daß das Monofil zwischen drei Formrollen-Paaren mit paarweise winklig zueinander stehenden Achsen hindurchgeführt wird.

16. Verfahren nach einem der Ansprüche 10 bis 15, dadurch gekennzeichnet, daß mehrere Kunststoff-Endlosmonofile mit Abstand nebeneinander geführt mittels der Formrollen von einer Spule abgezogen und hinter den Formrollen auf einer Spule aufgewickelt werden, wobei das einzelne Monofil mit Bezug auf seine Achse verdrehsicher gehalten wird.

17. Verfahren nach einem der Ansprüche 10 bis 15, dadurch gekennzeichnet, daß das Endlosmonofil zwischen Formrollenpaaren von 10 bis 20mm, deren Achsabstand voneinander etwa gleich groß ist, hindurchgeführt werden.

## Claims

1. Brush for gum massage and tooth cleaning, comprising a bristle support with handle (1) and plastic monofilament bristles (3) fixed individually or in bundles to the bristle carrier, characterized in that the bristles (3) are undulated transversely to the axis thereof, accompanied by the formation of pronounced, stud-like undulation tops (5) and with a short undulation length.

2. Brush according to claim 1, characterized in that the bristles (3) are undulated in two or more planes.

3. Brush according to claim 1 or 2, characterized in that the bristles (3) have a cross-section diverging from the circular shape.

4. Brush according to claim 3, characterized in that the bristles (3) have an oval cross-section.

5. Brush according to claim 3, characterized in that the bristles (3) have a polygonal cross-section with rounded longitudinal edges.

6. Brush according to one of the claims 1 to 5, characterized in that the undulation length is 1 to 10 times the bristle diameter and is advantageously 1 to 5 times the same.

7. Brush according to claim 6, characterized in that the undulation length is preferably smaller than twice the bristle diameter.

8. Brush according to one of the claims 1 to 7, characterized in that the undulation height is 1.2 to twice the bristle diameter.

9. Brush according to one of the claims 1 to 8, characterized in that at least the undulation tops (5) are stamped out in angular form.

10. Method for the manufacture of bristles according to one of the claims 1 to 9, with at least two shaping rolls cooperating in gear-like manner and between which is passed the plastic monofilament bristle and is thereby undulated, characterized in that a plastic continuous monofilament is passed through the shaping rolls and behind the latter is wound onto a drum, the monofilament being held in twist-prevented manner with respect to its axis and that the bristles are produced by cutting the undulated continuous monofilament to length.

11. Method according to claim 10, characterized in that the endless monofilament is drawn from a drum by means of the shaping rolls.

12. Method according to claim 10, characterized in that following the production of the continuous monofilament in an extruder it is supplied to the shaping rolls.

13. Method according to claim 10, characterized in that the monofilament is passed between at least two minimum spaced, directly succeeding shaping roll pairs.

14. Method according to claim 13, characterized in that the monofilament is passed between two shaping roll pairs with spindles arranged at an angle to one another in pairs.

15. Method according to claim 13, characterized in that the monofilament is passed between three shaping roll pairs with spindles at an angle to one another in pairs.

16. Method according to one of the claims 10 to 15, characterized in that several plastic continuous monofilaments guided in spaced, juxtaposed manner by means of the shaping rolls are drawn from a drum and are wound onto a drum behind the shaping rolls, the individual monofilament being held in twist-prevented manner with respect to its axis.

17. Method according to one of the claims 10 to 15, characterized in that the continuous monofilament is passed between shaping roll pairs of 10 to 20 mm, whose mutual axial spacing is roughly identical.

## Revendications

1. Brosse pour masser les gencives et brosser les dents, comprenant un support de brosse muni d'un manche (1) et des poils (3) constitués de monofils en matière synthétique fixés individuellement ou en faisceaux au support de brosse, caractérisée en ce que les poils (3) sont ondulés transversalement à leur axe par formation de sommets d'ondulations (5) saillants en forme de nodules, la longueur d'onde des ondulations étant courte.

2. Brosse selon la revendication 1, caractérisée en ce que les poils (3) sont ondulés dans deux ou plusieurs plans.

3. Brosse selon la revendication 1 ou 2, caractérisée en ce que les poils (3) présentent une section différant de la forme circulaire.

4. Brosse selon la revendication 3, caractérisée en ce que les poils (3) présentent une section ovale.

5. Brosse selon la revendication 3, caractérisée en ce que les poils (3) présentent une section polygonale à bords longitudinaux arrondis.

6. Brosse selon l'une quelconque des revendications 1 à 5, caractérisée en ce que la longueur des ondulations correspond à 1 à 10 fois le diamètre du poil, de préférence 1 à 5 fois.

7. Brosse selon la revendication 6, caractérisée en ce que la longueur des ondulations est de préférence inférieure à 2 fois le diamètre du poil.

8. Brosse selon l'une quelconque des revendications 1 à 7, caractérisée en ce que la hauteur des ondulations correspond à 1,2 à 2 fois le diamètre du poil.

9. Brosse selon l'une quelconque des revendications 1 à 8, caractérisée en ce qu'au moins les sommets (5) des ondulations sont conformés en saillies anguleuses.

10. Procédé de fabrication de brosses selon l'une quelconque des revendications 1 à 9, comportant au moins deux rouleaux de formage coopérant à la manière de roues dentées, entre lesquels on guide les poils en monofils synthétiques tout en les ondulant, caractérisé en ce qu'un monofil sans fin en matière synthétique est guidé entre les rouleaux et enroulé sur une bobine située derrière les rouleaux, le monofil étant maintenu de manière à le protéger contre la torsion par rapport à son axe, et en ce que les poils sont fabriqués en coupant à longueur le monofil sans fin ondulé.

11. Procédé selon la revendication 10, caractérisé en ce que le monofil sans fin est déroulé d'une bobine au moyen des rouleaux de formage.

12. Procédé selon la revendication 10, caractérisé en ce que le monofil sans fin est amené après réalisation dans un extrudeur jusqu'aux rouleaux de formage.

13. Procédé selon la revendication 10, caractérisé en ce que le monofil est guidé entre au moins deux paires de rouleaux de formage situés directement l'un derrière l'autre à une distance la plus faible possible.

14. Procédé selon la revendication 13, caractérisé en ce que le monofil est guidé entre deux paires de rouleaux de formage dont les axes sont disposés par paires en formant un angle les uns avec les autres.

15. Procédé selon la revendication 13, caractérisé en ce que le monofil est guidé entre trois paires de rouleaux de formage dont les axes sont disposés par paires en formant un angle les uns avec les autres.

16. Procédé selon l'une quelconque des revendications 10 à 15, caractérisé en ce que plusieurs monofils en matière synthétique guidés côte à côte à distance les uns des autres sont déroulés d'une bobine au moyen des rouleaux de formage et enroulés sur une bobine située derrière les rouleaux de formage, le monofil individuel étant maintenu protégé contre la torsion par rapport à son axe.

17. Procédé selon l'une quelconque des revendications 10 à 15, caractérisé en ce que le monofil sans fin est guidé entre des paires de rouleaux de formage de 10 à 20 mm, dont la distance entre les axes est à peu près d'égale grandeur.
